# EUROPÄISCHE PATENTSCHRIFT

(11) **EP 0 771 374 B1**
(45) Veröffentlichungstag und Bekanntmachung des Hinweises auf die Patenterteilung: **26.08.1998**
(21) Anmeldenummer: 95925714.8
(22) Anmeldetag: 21.07.1995
(51) Int. Cl.: D06B 3/10

(54) **VORRICHTUNG ZUM TRÄNKEN EINER BREITGEFÜHRTEN WARENBAHN**
DEVICE FOR IMPREGNATING A WEB LATERALLY GUIDED IN THE WIDTH DIRECTION
DISPOSITIF PERMETTANT D'IMPREGNER UNE BANDE DE MATERIAU GUIDEE LATERALEMENT DANS LE SENS DE LA LARGEUR

(30) Priorität: 21.07.1994 DE 9411816 U
(43) Veröffentlichungstag der Anmeldung: 07.05.1997
(73) Patentinhaber: Eduard Küsters Maschinenfabrik GmbH & Co. KG, 47805 Krefeld (DE)
(72) Erfinder: KREBS, Stefan, D-47800 Krefeld (DE); NOLDEN, Johannes, D-47877 Willich (DE)
(74) Vertreter: Palgen, Peter, Dr. Dipl.-Phys.
(86) Internationale Anmeldenummer: DE9500961
(87) Internationale Veröffentlichungsnummer: WO9603539

(56) Entgegenhaltungen:
- DE-A- 1 460 265

## Beschreibung

Die Erfindung bezieht sich auf eine Vorrichtung der dem Oberbegriff des Anspruchs 1 entsprechenden Art.

Eine Auftragseinrichtung mit einem flachen aufrechten, mit Behandlungsflüssigkeit füllbaren Kanal mit einer Dichtungsanordnung der beschriebenen Art ist für sich genommen aus der DE-OS 14 60 265 bekannt. Allerdings wird bei der bekannten Ausführungsform die Warenbahn von oben nach unten durch den flachen Kanal hindurchgeführt und sind die Quetschwalzen unterhalb des Kanals angeordnet. Sie bilden einen Zwickel, in dem sich die abgequetschte Behandlungsflüssigkeit sammelt und aus dem sie seitlich ab- und in einen Sammelbehälter zurückgeführt wird, aus dem der Vorratsbehälter erneut beschickbar ist.

Diese Auftragsvorrichtung kommt dem allgemeinen Ziel in der Textiltechnologie entgegen, die Mengen an Behandlungsflüssigkeiten in den Apparaten immer mehr zu verringern.

Allerdings ist die Anordnung des Quetschwalzenpaares unterhalb des Vorratsbehälters, was mit der Füllung des Zwickels mit Behandlungsflüssigkeit und der Notwendigkeit der seitlichen Abdichtung des Zwickels einhergeht, auch unter dem Aspekt der gleichmäßigen Abquetschung einer wählbaren Auftragsmenge nicht günstig, wie es zum Abdichten des Quetschspalts nach unten eines gewissen Mindestdrucks bedarf, der gleichbedeutend einer Höchst-Auftragsmenge ist.

Vorrichtungen mit oberhalb des Vorratsbehälters gelegenen Quetschwalzenpaar sind in Gestalt des Foulards allgemein bekannt, z.B. aus der DE 1 078 527 und DE 1 054 048. Die Warenbahn wird hierbei von oben in einen nach oben offenen Trog mit der Behandlungsflüssigkeit hineingeleitet, über eine nahe am Grund des Troges angeordnete Umlenkwalze nach oben umgelenkt und nach dem Austritt aus der Behandlungsflüssigkeit in dem Trog durch das darüber angeordnete Quetschwalzenpaar abgequetscht, wobei die abgequetschte Flüssigkeit über eine Leitfläche in den Trog zurückläuft.

Durch das Vorhandensein der Umlenkwalze ist das Volumen des Troges aus konstruktiven Gründen ziemlich beträchtlich. Es ist zwar ebenfalls bekannt, in dem Trog Verdrängerkörper unterzubringen, doch bleibt immer noch ein erhebliches Flüssigkeitsvolumen bestehen, welches bei der Beendung der Behandlung oder bei einem Wechsel der Behandlungsflüssigkeit aufzubewahren oder zu entsorgen ist. Die sorgfältige Reinigung ist durch das Vorhandensein der Verdrängerkörper erschwert.

Dementsprechend liegt auch der Erfindung die Aufgabe zugrunde, eine gattungsgemäße Behandlungsvorrichtung im Sinne einer Vermeidung der Nachteile der Zwickelbildung weiterzuentwickeln.

Diese Aufgabe wird durch die in Anspruch 1 wiedergegebene Erfindung gelöst.

Der flache Trog des Foulards kann zwar die Flüssigkeitsmenge durch seine Trogform ohne Dichtprobleme aufnehmen, bedarf dafür aber eines Innenraums, der den einlaufenden Abschnitt und den auslaufenden Abschnitt der Warenbahn und die Umlenkwalze aufnehmen kann.

Dieser Trog wird bei der Erfindung durch den aufrechten flachen Kanal ersetzt, der von der Warenbahn nur einmal von unten nach oben durchlaufen wird und der am unteren Ende durch die Dichtungsanordnung begrenzt, d.h. flüssigkeitsmäßig abgedichtet ist. Die Abdichtung gegenüber der laufenden Warenbahn tritt an die Stelle der Geschlossenheit des Troges, welch letztere aber ein zweimaliges Hindurchleiten der Warenbahnabschnitte bedingt.

Der Kanal soll "flach" sein. Damit ist gemeint, daß der lichte Abstand zwischen den einander parallel gegenüberstehenden ebenen Flachseiten des Kanals gerade so groß ist, daß eine Warenbahn locker in Breitlage hindurchführbar ist. Ob sich die Warenbahn auf ihrem Weg durch den Kanal der einen oder anderen Flachseite mehr oder weniger annähert, spielt für die Tränkwirkung keine Rolle. Welches konkrete Abstandsmaß im Einzelfall zu wählen ist, hängt von der Ware ab. Ein flaches Material wie ein Baumwollstoff bedarf nur eines geringeren Abstandes als ein flauschiges oder einen Pol aufweisendes Material.

Die Anordnung der Flachseiten des flachen Kanals mit dem geringstmöglichen Abstand zur Warenbahn hat einerseits die Wirkung, daß das Volumen an Behandlungsflüssigkeit in dem Kanal gering gehalten werden kann und bei einer Warenbreite von 1800 mm nur etwa 11 Liter beträgt. Eine solche geringe Menge wird von der durchlaufenden Warenbahn in kurzer Zeit "verbraucht", so daß keine Probleme mit einer etwaigen Flottenverarmung auftreten.

Andererseits hat aber die Flachheit des Kanals auch eine Wirkung auf die physische Wirksamkeit der Tränkung. Durch die Nähe der Flachseiten des Kanals zur durchlaufenden Warenbahn stellt sich eine strömungsmäßige Wechselwirkung ein, insofern auf den beiden Seiten der Warenbahn stark turbulente Strömungsschichten entstehen, deren Druckpulsationen die Entlüftung der Warenbahn und damit einhergehend die Penetration der Behandlungsflüssigkeit in die Warenbahn fördern. Der Tränkungswirkungsgrad bei vergleichbarer Tränkstrecke steigt gegenüber den Verhältjissen im Foulardbecken deutlich an.

Durch die Anordnung des Quetschwalzenpaares oberhalb des Kanals entfallen die Probleme mit dem gefüllten Zwikkel und der Beschränkung der Auftragsmenge.

Die Dichtungsanordnung am unteren Ende des Kanals kann in der in Anspruch 2 wiedergegebenen Weise ausgeführt sein und im einzelnen in der in den Ansprüchen 3 und 4 wiedergegebenen Weise ausgestaltet sein, die aber für sich genommen bekannt ist, z.B. aus der DE-OS 14 60 268 und der DE-OS 14 60 265.

Die Ansprüche 5 und 6 geben konstruktive Einzelheiten der Ausbildung des Kanals wieder. Materialien für den Kanal sind geeignete Kunststoffe oder korrosionsfester Stahl.

Bei der bevorzugten Ausführungsform beträgt der lichte Abstand zwischen den Flachseiten des Kanals gemäß Anspruch 7 etwa 6 bis 15 mm. In Betracht kommt generell eine Größenordnung von etwa 10 mm.

Die Beschickung des flachen Kanals kann in an sich bekannter Weise nach den Ansprüchen 8 und 9 erfolgen, wobei das Aufbringen der zuzuführenden Behandlungsflüssigkeit auf die Ablaufflächen für sich genommen aus der DE 37 33 996 C 2 hervorgeht.

Um der Tränkvorrichtung auch im Hinblick auf die Rückführung der abgequetschten Behandlungsflüssigkeit foulardähnliche Eigenschaften zu bewahren, empfiehlt sich die Ausgestaltung nach Anspruch 10.

Besonders wichtig ist die Anordnung des Schlauchabschnitts gemäß Anspruch 11, die eine problemlose und billig zu realisierende Abdichtung zwischen dem Ende des formsteifen Kanals und den aufblasbaren Schläuchen bildet, die insbesondere die Abdichtung zu den Seiten der Warenbahn hin leicht und ohne an eine bestimmte Warenbahnbreite gebunden zu sein, realisiert.

Ein ähnlicher Schlauchabschnitt ist auch in der DE 14 60 265 A 1 zu sehen, jedoch ist er dort im Innern des flachen Kanals angeordnet und dessen oberem Rand befestigt. Wegen der bei der Erfindung unter Umständen größeren Höhe der Tauch- oder Tränkstrecke bedeutet dies die Notwendigkeit der Anordnung eines ziemlich langen Schlauchabschnitts mit entsprechenden Kosten, wobei das Material außerhalb der eigentlichen Dichtzone keine Funktion zu erfüllen hat. Bei der Erfindung hingegen braucht der Schlauchabschnitt nur gerade die Zone zwischen dem unteren Ende des flachen Kanals und der darunter angeordneten Dichtungsanordnung zu überbrücken.

Besonders wichtig ist das Merkmal, den Schlauchabschnitt außen auf dem flachen Kanal anzubringen, wenn zusätzlich eine Gleitfolie vorgesehen sein soll, die das Hindurchgleiten der Warenbahn durch die einander gegenüberstehenden aufblasbaren Schläuche erleichtern soll. Die Anbringung einer solchen Gleitfolie wäre bei der aus der DE 14 60 265 A 1 bekannten Ausführungsform vernünftigerweise nur am oberen Rand des Kanals zu verwirklichen. Die Gleitfolien müßten sich dann über die gesamte Höhe des flachen Kanals erstrecken oder in halber Höhe an dem Schlauchabschnitt angebracht sein. Beide Lösungen sind konstruktiv nicht günstig. Bei der Erfindung, soweit sie sich im Zusammenwirken der Ansprüche 11 und 12 manifestiert, können die Gleitfolien jedoch eine optimale Kürze aufweisen, ohne daß es Probleme mit ihrer Festlegung gegen den Zug der Warenbahn gibt.

Der Schlauchabschnitt und die Befestigung der Gleitfolie sind Merkmale die auch unabhängig von der Frage anwendbar sind, ob oberhalb des oberen Endes des flachen Kanals Quetschwalzen angeordnet sind. Diese Merkmale haben also eine Bedeutung auch ohne die Abhängigkeit von Anspruch 1.

Eine für die Praxis zweckmäßige Ausgestaltung ist Gegenstand des Anspruchs 13. Sie erlaubt die Herstellung von Versuchsmustern geringerer Breite unter fertigungsähnlichen Bedingungen ohne großen Aufwand an Behandlungsflüssigkeit. Ein der Breite des rechteckigen Beutels entsprechender Bereich des Kanals wird dabei ausgefüllt, so daß in diesen Bereich Behandlungsflüssigkeit nicht eindringen kann. Es verbleibt nur die Restbreite des Kanals beispielsweise an einer Seite, durch die ein schmaler Streifen eines Textilguts hindurchgeführt werden kann und in dem nur eine sehr geringe Menge an Behandlungsflüssigkeit vorhanden ist. Der Musterstreifen wird in der gleichen Weise behandelt, wie es später bei einer breiteren Bahn der Fall wäre. Auf diese Weise können fertigungsnähere Muster hergestellt werden als auf einer von der Anlage getrennten Labormaschine.

Wenn bemustert werden soll, wird der Beutel von oben in den Kanal eingesetzt, wobei die Leiste nach Anspruch 14 die Auflage auf dem oberen Ende des Kanals bildet und den Beutel in der richtigen Position hält.

Zweckmäßig ist auch der Anschluß zum Aufblasen des Beutels an der Leiste vorgesehen (Anspruch 15).

Eine praktische Ausgestaltung ist die Beschwerungsstange nach Anspruch 16, die am unteren Ende des Beutels vorgesehen ist und gewährleistet, daß der Beutel, der aus flexibler Kunststoffolie besteht, unter dem Gewicht der Beschwerungsstange leicht in den flachen Kanal hineingehängt werden kann.

Wenn die Bemusterung beendet ist, wird die Luft aus dem Beutel abgelassen und wird der Beutel herausgenommen, worauf die ganze Breite des flachen Kanals wieder für die Hindurchführung der Warenbahn zur Verfügung steht.

In der Zeichnung ist ein Ausführungsbeispiel der Erfindung dargestellt.
Fig. 1 zeigt einen Vertikalschnitt senkrecht zur Warenbahn durch eine Tränkeinrichtung;
Fig. 2 zeigt den Bereich der Dichtungsanordnung aus dem unteren Teil der Fig. 1 in vergrößertem Maßstab;
Fig. 3 zeigt einen horizontalen Teilschnitt nach der Linie III-III in Fig. 2;
Fig. 4 zeigt eine Fig. 1 entsprechende Ansicht einer abgewandelten Ausführungsform;
Fig. 5 zeigt eine Ansicht gemäß Fig. 4 von rechts.

Die in Fig. 1 als Ganzes mit 100 bezeichnete Tränkvorrichtung dient zur Tränkung einer beispielsweise textilen Warenbahn 1 mit einer Behandlungsflüssigkeit in einem vorgebbaren Feuchtegehalt. Die Tränkvorrichtung 100 umfaßt einen aufrechten flachen Kanal 10, der mit der Behandlungsflüssigkeit füllbar ist und von der Warenbahn 1 von unten nach oben durchlaufen wird. Nach unten wird der flache Kanal durch eine Dichtungsanordnung 20 abgeschlossen, die von beiden Seiten an der Warenbahn 1 anliegt und das Herauslaufen der Behandlungsflüssigkeit aus dem flachen Kanal 10 nach unten verhindert.

Oberhalb des flachen Kanals 10 ist ein Quetschwerk 30 mit zwei gegeneinander arbeitenden Quetschwalzen 32,33 angeordnet, die die in dem flachen Kanal 10 getränkte Warenbahn 1 auf einen vorgebbaren Feuchtegehalt abquetschen, so daß eine bestimmte Menge an Behandlungsflüssigkeit auf der Warenbahn 1 in gleichmäßiger Verteilung verbleibt.

Die Warenbahn 1 läuft von oben über eine unterhalb der Tränkvorrichtung 100 angeordneten Breitstreckwalze 2, wird dort um etwa 90° umgelenkt und erreicht etwa horizontal eine Umlenkwalze 3. Von deren in Fig. 1 rechter Seite verläuft die Warenbahn vertikal nach oben und oberhalb des flachen Kanals 10 über eine weitere Breitstreckwalze 4, um dann in den Walzspalt 31 der Quetschwalzen 32 und 33 einzulaufen.

Der flache Kanal 10 besteht aus zwei mit geringem Abstand einander parallel ebenen gegenüberstehenden rechteckigen Blechen, die die Flachseiten 5,5 des Kanals 10 bilden. Die längeren Seiten der rechteckigen Bleche sind in Breitenrichtung der Bahn gelegen. Zwischen den aufrechten kürzeren Seiten ist am Rand jeweils ein im Querschnitt rechteckiges Abstandsprofil 6 angeordnet, dem auf der Außenseite Beilageprofile 7,7 gegenüber stehen. Das Ganze ist durch eine Reihe von Schrauben 8 verbunden und geeigneter Weise abgedichtet, so daß sich ein in einem horizontalen Schnitt geschlossener Kanal ergibt. Oben und unten mündet der flache Kanal 10 offen aus. Am unteren Ende des flachen Kanals 10 ist eine Stützkonstruktion vorgesehen, von der nur zwei in gleicher Höhe einander gegenüberliegende I-Träger 11,12 wiedergegeben sind. Die Träger 11,12 liegen mit jeweils einem Quersteg 11',12' einander mit Abstand gegenüber. In dem Abstandsraum sind an den Querstegen 11',12' Haltestücke 13,14,15 montiert, die das untere Ende des flachen Kanals 10 und die Dichtungsanordnung 20 festhalten. Erforderlichenfalls kann der flache Kanal 10 noch an einer weiteren Stelle in nicht wiedergegebener Weise abgestützt sein.

Am oberen Ende 10" sind die die Flachseiten 5,5 des flachen Kanals 10 bildenden Platten oder Bleche nach außen abgewinkelt und bilden nach innen geneigte Ablaufflächen 16, über die die Behandlungsflüssigkeit in einem Film oder einer Schicht schräg nach unten in das obere Ende des flachen Kanals 10 hineinläuft. Außerhalb der Ablaufflächen 16 sind horizontale, sich parallel zu den Flachseiten 5,5 erstreckende Zuführrohre 17 für Behandlungsflüssigkeit vorgesehen, die in geeigneter Weise damit versorgt werden und mit einer Vielzahl von in Breitenrichtung aufeinanderfolgender Bogenröhrchen in Verbindung stehen, die spazierstockartig abgebogen sind und über den oberen Rand der Ablaufflächen 16 reichen. Die an einer Vielzahl von ziemlich nahe beieinanderliegenden Stellen durch die Bogenröhrchen 18 auf die Ablaufflächen 16 gebrachte Behandlungsflüssigkeit strömt über die Ablaufflächen 16 hinab und vergleichmäßigt sich dabei, so daß der flache Kanal 10 ohne wesentliche Niveauunterschiede in Breitenrichtung der Warenbahn 1 gefüllt gehalten werden kann.

Die Quetschwalzen 32,33 sind oberhalb der Ablaufflächen 16 und Bogenröhrchen 18 im Bereich des Grundrisses des flachen Kanals 10 mit seiner Stützanordnung vorgesehen. Die in dem Walzspalt 31 abgequetschte Behandlungsflüssigkeit fließt entlang der Warenbahn 1 nach unten oder tropft ab. Um diese Behandlungsflüssigkeit aufzufangen sind zu beiden Seiten der Warenbahn 1 Leitflächen 34,35 vorgesehen, die die unterhalb und seitlich von den Quetschwalzen 32,33 anfallende Behandlungsflüssigkeit auffangen und auf die Ablaufflächen 16 leiten, wo sie wieder in den flachen Kanal 10 zurückgeführt wird.

In Fig. 2 ist der Bereich der Dichtungsanordnung 20 aus Fig. 1 vergrößert dargestellt. Die Dichtungsanordnung 20 umfaßt zwei in gleicher Höhe zu beiden Seiten der Warenbahn 1 einander gegenüberstehende aufblasbare Schläuche 25, die auf der Rückseite in Längsrichtung durchgehende T-förmige Rippen 26 aufweisen, die in entsprechende hinterschnittene Ausnehmungen 27 der Haltestücke 13 bzw. 14 eingreifen. In ganz aufgeblasenem Zustand liegen die Schläuche 25 unter Druck gegeneinander an. Im drucklosen oder evakuierten Zustand sind sie flach, wie es jeweils bei 25' gestrichelt angedeutet ist.

Die Anordnung der Schläuche 25,25 ist so getroffen, daß sie im aufgeblasenen Zustand die Warenbahn 1 in der Mitte des flachen Kanals 10 halten.

Die Dichtungsanordnung 20 ist kurz unterhalb des unteren Endes 10' des flachen Kanals 10 angeordnet. Im Bereich des unteren Randes ist der flache Kanal 10 auf seiner Außenseite von einem kurzen Schlauchabschnitt 40 aus einer Kunststoffolie umgeben, die den flachen Kanal 10 dicht umschließt. Der Schlauchabschnitt 40 ist also in seinem horizontalen Querschnitt so bemessen, daß er genau um den flachen Kanal 10 herumpaßt und gegebenenfalls unter Zuhilfe-nahme von Dichtungsmitteln gegenüber diesem abgedichtet werden kann. Der Schlauchabschnitt wird zwischen der Außenseite der Flachseiten 5 und Haltewinkeln 29 eingespannt, die sich auf den Haltestücken 15 bzw. 13 und 14 abstützen.

Der Schlauchabschnitt 40 hängt über das untere Ende 10' des flachen Kanals 10 nach unten herab und greift zwischen den Schläuchen 25,25 hindurch, um sich noch ein Stück darüberhinaus bis zu seinem unteren Rand 40' zu erstrecken.

Zwischen den Haltewinkeln 29 und der Außenseite der Flachseiten 5 ist auf jeder Seite der Warenbahn 1 außerdem eine Gleitfolie 50 mit ihrem oberen Rand eingespannt, und zwar innenseitig des Schlauchabschnitts 40. Die Gleitfolien 50 erstrecken sich innerhalb des Schlauchabschnitts 40 durch den Spalt zwischen den Schläuchen 25,25 hindurch und sind am unteren Ende bei 41 an nachgiebigen Winkeln 42 befestigt, die die Gleitfolien 50 gegen die Reibungs-Mitnahme-Kräfte der von unten nach oben laufenden Warenbahn 1 abfangen.

Die Gleitfolien 50,50 liegen unmittelbar an der Warenbahn 1 an und bestehen aus einem dauerhaften gleitgünstigen Material z.B. Polytetrafloräthylen oder korrosionsfestem Stahl. Sie halten durch ihre Befestigung bei 41 den Schlauchabschnitt 40 und bleiben also von in Laufrichtung der Warenbahn 1 wirkenden Kräften frei. Der Schlauchabschnitt 40 hat also eine reine Dichtfunktion ohne Ansprüche an mechanische Festigkeit oder besonders gleitgünstige Eigenschaften. Insbesondere ist durch den Schlauchabschnitt die Abdichtung des Abstandsraums zwischen dem unteren Ende 10' des flachen Kanals 10 und der Dichtungsanordnung 20 auf einfache Weise gelöst.

In Fig. 3 ist ein Horizontalschnitt in Höhe der Schläuche 25,25 im Randbereich der Warenbahn 1 dargestellt. Die Dickenverhältnisse sind übertrieben wiedergegeben. Durch die Elastizität der Schläuche 25,25 werden die Gleitfolien 50,50 und die Ränder des Schlauchabschnitts 40 außerhalb des Randes 1' der Warenbahn durch den Innendruck der Schläuche 25,25 zusammengedrückt und abgedichtet, so daß es auf eine genaue Anpassung der Breite der Warenbahn an die Breite der Gleitfolien 50,50 und des Schlauchabschnitts 40 nicht ankommt.

In Fig. 1 ist der flache Kanal 10 in der HÖhe der Stelle 19 unterbrochen. Dies soll andeuten, daß die Höhe des Kanals 10 und damit die Tränkstrecke bedarfsweise unterschiedlich sein kann. In Betracht kommt in der Praxis eine Höhe von etwa 400 - 500 mm.

In den Fig. 4 und 5 ist eine Ergänzungseinrichtung wiedergegeben, die die wirtschaftliche und fertigungsnahe Herstellung von Musterstreifen 70 in der Tränkvorrichtung 100 gestattet.

Die Ergänzungseinrichtung besteht aus einem bis auf einen Anschluß 66 geschlossenen flachen aufblasbaren Beutel 60 aus einer Kunststoffolie. Der Beutel hat einen rechteckigen Umriß, wie er in Fig. 5 in dick strichpunktierten Linien dargestellt ist. Der Beutel 60 hat einen oberen Rand 61, einen unteren Rand 62 und vertikale Ränder 63,64, deren Abstand, d.h. die Breite des Beutels 60, geringer ist als die Breite des flachen Kanals 10, so daß, in dem Ausführungsbeispiel auf der rechten Seite, Platz für einen schmalen Musterstreifen 70 verbleibt.

Am oberen Rand 61 des Beutels 60 ist eine über die Breite durchgehende Leiste 65 angebracht, die den Beutel oben verschließt und stabilisiert und auf dem oberen Ende 10" des flachen Kanals 10 zur Auflage kommt. Unten in dem Beutel 60 liegt eine Beschwerungsstange 68.

Wenn bemustert werden soll, wird der Beutel 60 von oben in den flachen Kanal 10 hineingehängt, was wegen der den unteren Rand 62 des Beutels 60 nach unten ziehenden Beschwerungsstange 68 leicht vonstatten geht. Die Leiste 65 liegt dann auf dem oberen Ende 10" des flachen Kanals 10 auf. Durch den Anschluß 66 an der Leiste 65 wird der Beutel mit Luft aufgepumpt und füllt dadurch nach Art eines Verdrängerkörpers den in Fig. 5 linken Bereich des flachen Kanals 10 entsprechend seiner Breite zwischen den vertikalen, d.h. parallel zu den Begrenzungen des Kanals 10 verlaufenden Seiten 63,64 aus, so daß dorthin keine Behandlungsflüssigkeit dringen kann und nur der schmale, von dem Beutel 60 nicht erreichte Bereich des Musterstreifens 70 freibleibt. Es ist dadurch für die Erstellung der Muster nur sehr wenig Behandlungsflüssigkeit erforderlich. Dennoch erfolgt die Herstellung der Muster in der gleichen Weise wie in der anschließenden Produktion, so daß die Muster den Ausfall der Behandlung exakt wiedergeben. Nach der Beendigung der Herstellung des Musters 70 wird die Luft aus dem Beutel 60 abgelassen und dieser nach oben herausgehoben, wodurch die gesamte Arbeitsbreite wieder zur Verfügung steht.

## Patentansprüche

1. Vorrichtung zum Tränken einer breitgeführten Warenbahn (1) mit einer Behandlungsflüssigkeit,
mit einem Vorratsbehälter für die Behandlungsflüssigkeit, durch den die Warenbahn (1) auf einer aufrechten Tränkstrecke hindurchgeleitet wird und der durch einen aufrechten flachen Kanal (10) gebildet ist, dessen Flachseiten (5,5) einander dicht gegenüberstehen, der mit Behandlungsflüssigkeit bis zu einer wählbaren Füllstandshöhe gefüllt haltbar ist und der am unteren Ende (10') durch eine von beiden Seiten an der Warenbahn (1) anliegende nachgiebige Dichtungsanordnung (20) begrenzt ist,
und mit einem Quetschwalzenpaar (30), durch welches die Warenbahn (1) hindurchleitbar ist,
**dadurch gekennzeichnet,**
daß das Quetschwalzenpaar (30) oberhalb des Vorratsbehälters angeordnet und die Warenbahn (1) von unten nach oben durch den Vorratsbehälter und unmittelbar nach dem Verlassen des Vorratsbehälters von unten durch das Quetschwalzenpaar (30) hindurchleitbar ist.

2. Vorrichtung nach Anspruch 1, **dadurch gekennzeichnet,** daß der flache Kanal (10) am unteren Ende (10') mindestens auf einer Seite der Warenbahn (1) durch eine in einer quer über die Warenbahn (1) reichenden Zone von einem fluiden Druckmedium gegen die Warenbahn (1) aufblasbare, dichtend an ihr anliegende und hin dichtend gegen eine Gegenfläche auf der anderen Seite der Warenbahn (1) drückende flexible Wandung (25) begrenzt ist.

3. Vorrichtung nach Anspruch 2, **dadurch gekennzeichnet,** daß auf beiden Seiten der Warenbahn (1) aufblasbare flexible Wandungen vorgesehen sind.

4. Vorrichtung nach Anspruch 3, **dadurch gekennzeichnet,** daß die flexiblen Wandungen durch einander gegenüberliegende aufblasbare Schläuche (25,25) gebildet sind.

5. Vorrichtung nach einem der Ansprüche 1 bis 4, **dadurch gekennzeichnet,** daß der flache Kanal (10) aus formsteifem Material besteht.

6. Vorrichtung nach Anspruch 5, **dadurch gekennzeichnet**, daß die Flachseiten (5,5) des flachen Kanals (10) aus zwei einander mit Abstand parallel gegenüberstehenden rechteckigen Platten bestehen, die an den aufrechten Rändern durch dazwischen angeordnete Randstege (6) aus einem Rechteckprofil dicht miteinander verbunden sind.

7. Vorrichtung nach Anspruch 5 oder 6, **dadurch gekennzeichnet**, daß der lichte Abstand (A) zwischen den Flachseiten (5,5) des Kanals (10) etwa 6 bis 15 mm beträgt.

8. Vorrichtung nach einem der Ansprüche 1 bis 7, **dadurch gekennzeichnet,** daß der flache Kanal (10) von oben mit Behandlungsflüssigkeit beschickbar ist.

9. Vorrichtung nach einem der Ansprüche 1 bis 8, **dadurch gekennzeichnet**, daß am oberen Ende (10") des Kanals (10) in einer zur Warenbahn (1) senkrechten Vertikalebene gegen das Innere des Kanals (10) abfallende Ablaufflächen (16,16) vorgesehen sind, auf die außerhalb des Grundrisses des Kanals (10) die Behandlungsflüssigkeit aufbringbar ist.

10. Vorrichtung nach einem der Ansprüche 1 bis 9, **dadurch gekennzeichnet,** daß unter dem Quetschwalzenpaar (30) zu beiden Seiten der Warenbahn (1) in einer zur Warenbahn (1) senkrechten Vertikalebene gegen den Kanal (10) hin geneigte, bis oberhalb der Ablauf flächen (16,16) reichende Leitflächen (34,35) für die abgequetschte Behandlungsflüssigkeit des Quetschwerks (30) vorgesehen sind.

11. Vorrichtung, insbesondere nach einem der Ansprüche 1 bis 10, **dadurch gekennzeichnet**, daß der flache Kanal (10) unten dicht oberhalb der Dichtungsanordnung (20) endet und am unteren Ende (10') durch einen im horizontalen Querschnitt geschlossenen und den Kanal (10) dicht umschließenden Schlauchabschnitt (40) umschlossen ist, der sich im flachgedrückten Zustand nach unten durch die Dichtungsanordnung (20) hindurch bis unterhalb derselben erstreckt.

12. Vorrichtung nach Anspruch 11, **dadurch gekennzeichnet,** daß auf der Außenseite der Flachseiten (5,5) des flachen Kanals (10), jedoch innerhalb des Schlauchabschnitts (40) sich über die Breite der Warenbahn (1) erstreckende Gleitfolien (50,50) mit ihrem oberen Rand befestigt sind, die sich nach unten durch die Dichtungsanordnung (20) hindurch bis unterhalb derselben erstrecken, dort in Laufrichtung der Warenbahn (1) festgelegt sind und unter dem Anlagedruck der Dichtungsanordnung (20) von beiden Seiten an der Warenbahn (1) anliegen.

13. Vorrichtung nach einem der Ansprüche 1 bis 12, **dadurch gekennzeichnet**, daß mindestens ein aufblasbarer flacher rechteckiger Beutel (60) vorgesehen ist, der zum Einsetzen in den flachen Kanal (10) bestimmt ist, sich mit einer Rechteckseite (63,65) über dessen Höhe, jedoch mit der anderen Rechteckseite (61,62) nicht über dessen ganze Breite erstreckt und in aufgeblassenem Zustand den von dem Beutel (60) eingenommenen Rechteckbereich als Verdrängerkörper ausfüllt.

14. Vorrichtung nach Anspruch 13, **dadurch gekennzeichnet**, daß an dem oberen Rand (61) des Beutels (60) eine Leiste (65) angebracht ist, die auf das obere Ende (10") des flachen Kanals (10) aufsetzbar ist.

15. Vorrichtung nach Anspruch 14, **dadurch gekennzeichnet**, daß an der Leiste (65) ein Anschluß (66) zum Aufblasen des Beutels (60) vorgesehen ist.

16. Vorrichtung nach einem der Ansprüche 13 bis 15, **dadurch gekennzeichnet**, daß am unteren Rand (62) des Beutels eine Beschwerungsstange (68) vorgesehen ist.

## Claims

1. A device for impregnating a full-width conveyed web of material (1) with a processing liquid,
comprising a storage container for the processing liquid, through which the web (1) is conveyed along a vertical impregnation section and which is formed by a vertical planar duct (10) having planar sides (5, 5) close beside one another and adapted to be kept filled with processing liquid up to a selectable height and bounded at the bottom end (10') by a flexible sealing arrangement (20) which abuts both sides of the web (1), and
comprising a pair (30) of nip rollers through which the web (1) is conveyable,
characterised in that
the pair (30) of nip rollers is disposed above the storage container and the web (1) of fabric is adapted to be conveyed upwards through the storage container and from beneath through the pair (30) of nip rollers immediately after leaving the storage container.

2. A device according to claim 1, characterised in that the bottom end (10') of the planar duct (10), on at least one side of the web (1) of fabric, is bounded by a flexible wall (25) which is inflatable against the web (1) by a fluid pressure medium in a zone extending across the web (1) and sealingly abuts the web and presses it sealingly against a counter-surface on the other side of the web (1).

3. A device according to claim 2, characterised in that inflatable flexible walls are provided on both sides of the web (1).

4. A device according to claim 3, characterised in that the flexible walls are formed by inflatable tubes (25, 25) opposite one another.

5. A device according to any of claims 1 to 4, characterised in that the planar duct (10) is made of dimensionally rigid material.

6. A device according to claim 5, characterised in that the planar sides (5, 5) of the planar duct (10) comprise two spaced-apart parallel rectangular plates sealingly connected to one another at their vertical edges by edge webs (6) disposed between them and made from a rectangular profile.

7. A device according to claim 5 or 6, characterised in that the inside distance (A) between the planar sides (5, 5) of the duct (10) is about 6 to 15 mm.

8. A device according to any of claims 1 to 7, characterised in that the planar duct (10) can be supplied with processing liquid from above.

9. A device according to any of claims 1 to 8, characterised in that run-off surfaces (16, 16) for supplying the processing liquid above the horizontal projection of the duct (10) are provided at the top end (10") of the duct (10) in a vertical plane at right angles to the web (1), the surfaces (16, 16) sloping down towards the interior of the duct (10).

10. A device according to any of claims 1 to 9, characterised in that surfaces (34, 35) for guiding the processing liquid squeezed out of the nip (30) are provided under the pair (30) of nip rollers on both sides of the web (1) in a vertical plane at right angles to the web (1) and sloping towards the duct (10), the guide surfaces extending to above the run-off surfaces (16, 16).

11. A device, particularly according to any of claims 1 to 10, characterised in that the planar duct (10) ends underneath closely above the sealing arrangement (20) and at the bottom end (10') is surrounded by a tubular portion (40) which is closed in horizontal cross-section, tightly surrounds the duct (10) and in a pressed-flat state extends downwards through the sealing arrangement (20) to below it.

12. A device according to claim 11, characterised in that the top edges of slip sheets (50, 50) extending across the width of the web (1) are secured to the outside of the planar sides (5, 5) of the planar duct (10) but inside the tubular portion (40) and extend downwards through the sealing arrangement (20) to below it, where they are secured in the direction of motion of the web (1) and are pressed by the sealing arrangement (20) against both sides of the web (1).

13. A device according to any of claims 1 to 12, characterised in that at least one inflatable flat rectangular bag (60) is provided and adapted for inserting into the planar duct (10), one rectangular side (63, 65) of the bag extending over the height of the duct whereas the other rectangular side (61, 62) does not extend over the entire width thereof, and in the inflated state the bag (60) acts as a displacement member which fills the rectangular region occupied by the bag (60).

14. A device according to claim 13, characterised in that a strip (65) for fitting on to the top end (10") of the planar duct (10) is disposed on the top edge (61) of the bag (60).

15. A device according to claim 14, characterised in that a connection (66) for inflating the bag (60) is provided on the strip (65).

16. A device according to any of claims 13 to 15, characterised in that a weighting rod (68) is provided on the bottom edge (62) of the bag.

## Revendications

1. Dispositif permettant d'imprégner par un liquide de traitement une bande de matériau guidée latéralement dans le sens de la largeur, comprenant :
- un réservoir d'alimentation en liquide de traitement, à travers lequel la bande de matériau est déplacée le long d'un parcours vertical d'imprégnation défini par un canal plat vertical (10) dont les faces planes (5, 5) en regard sont rapprochées, ce canal pouvant être maintenu rempli du liquide de traitement jusqu'à un niveau librement choisi qui est limité à l'extrémité inférieure (10') par un dispositif (20) élastique placé de chaque côté sur la bande de matériau (1),
- une paire de rouleaux d'essorage (30) entre lesquels passe la bande de matériau (1),
caractérisé en ce que
la paire de rouleaux d'essorage (30) est située au-dessus du réservoir d'alimentation que la bande de matériau (1) traverse de bas en haut pour, directement après sa sortie du récipient, être introduite par le bas, entre la paire de rouleaux d'essorage (30).

2. Dispositif selon la revendication 1,
caractérisé en ce que
le canal plat (10), à son extrémité inférieure (10') et au moins sur un côté de la bande de matériau (1), est délimité par une paroi flexible (25) située dans une zone transversale par rapport à la bande (1) et pouvant, sous la pression obtenue par soufflage d'un fluide de pression, s'appliquer avec étanchéité sur cette bande et mettre en pression de manière étanche cette bande sur une contre portée située de l'autre côté de la bande (1).

3. Dispositif selon la revendication 2,
caractérisé en ce qu'
il est prévu une paroi flexible gonflable, de chaque côté de la bande (1).

4. Dispositif selon la revendication 3,
caractérisé en ce que
les parois flexibles sont constituées par des tuyaux gonflables (25, 25) se faisant face.

5. Dispositif selon une des revendications 1 à 4,
caractérisé en ce que
le canal plat (10) est fait d'un matériau rigide.

6. Dispositif selon la revendication 5,
caractérisé en ce que
les faces plates (5, 5) du canal plat (10) sont constituées par des plaques rectangulaires parallèles, face à face et peu espacées, reliées de manière étanche le long de leurs bords verticaux par des baguettes marginales (6), placées entre elles et constituées par un profilé à section rectangulaire.

7. Dispositif selon la revendication 5 ou 6,
caractérisé en ce que
le passage libre (A) entre les faces planes (5, 5) du canal (10) est de 6 à 15 mm.

8. Dispositif selon une des revendications 1 à 7,
caractérisé en ce que
le canal plat (10) peut être alimenté en liquide de traitement, par le haut.

9. Dispositif selon une des revendications 1 à 8,
caractérisé en ce qu'
il est prévu à l'extrémité supérieure (10") du canal (10) des plages d'écoulement (15, 16) en pente, dans un plan vertical, vers l'intérieur du canal (10) et permettant d'effectuer l'amenée du fluide de traitement en dehors de la verticale du canal (10).

10. Dispositif selon une des revendications 1 à 9,
caractérisé en ce qu'
il est prévu en dessous de la paire de rouleaux d'essorage (30) et des deux côtés de la bande de matériau (1) des surfaces de guidage (34, 35) présentant chacune, dans un plan perpendiculaire à la bande (1), une pente dirigée vers le canal (10), ces surfaces (34, 35) allant jusqu'au dessus des plages d'écoulement (16, 16) pour leur amener le liquide de traitement provenant de l'essorage.

11. Dispositif selon une des revendications 1 à 10,
caractérisé en ce que
le canal plat (10) se termine en bas, au dessus et tout près du système d'étanchéité (20), il est entouré à son extrémité inférieure (10') par une partie de tuyau (40) à section horizontale fermée, avec étanchéité le long du canal, et, cette partie de tuyau comprimé à plat traverse le système d'étanchéité pour se terminer en dessous de lui.

12. Dispositif selon la revendication 11,
caractérisé en ce sur
sur la face externe de chaque face plane (5, 5) du canal plat (10), mais à l'intérieur du morceau de tuyau (40), est fixée par son bord supérieur une feuille de glissement (50, 50) couvrant la largeur de la bande de matériau (1), chaque feuille traversant le système d'étanchéité pour être fixée en dessous tout en étant orientée sensiblement selon la direction de déplacement de la bande (1), la pression du système d'étanchéité (20) appliquant les feuilles sur les deux côtés de la bande (1).

13. Dispositif selon une des revendications 1 à 12,
caractérisé en ce qu'
il est prévu au moins une poche rectangulaire plate gonflable (60) conçue pour être introduite dans le canal plat (10) et dont deux côtés (64, 65) couvrent toute la hauteur du canal tandis que les deux autres côtés (61, 62) couvrent une partie seulement de la largeur du canal, cette poche, à l'état gonflé, garnissant la zone rectangulaire correspondante en tant que corps de remplissage.

14. Dispositif selon la revendication 13,
caractérisé en ce que
la poche (60) porte, le long de son bord supérieur (61), une baguette (65) qui peut venir se poser sur l'extrémité supérieure (10") du canal plat.

15. Dispositif selon la revendication 14,
caractérisé en ce que
la baguette (65) est équipée d'un raccord (66) permettant de gonfler la poche (60).

16. Dispositif selon une des revendications 13 à 15,
caractérisé en ce qu'
il est prévu, le long du bord inférieur (62) de la poche, une tige de lestage (68).
